# EUROPÄISCHE PATENTSCHRIFT

(11) **EP 2 464 841 B1**
(45) Veröffentlichungstag und Bekanntmachung des Hinweises auf die Patenterteilung: **11.12.2013**
(21) Anmeldenummer: 11749733.9
(22) Anmeldetag: 23.08.2011
(51) Int. Cl.: F01N 13/18, F01N 13/08, F01N 3/20, F01N 3/28, F16L 11/00

(54) **ENTKOPPLUNGSELEMENT, INSBESONDERE FÜR ABGASANLAGEN**
DECOUPLING ELEMENT, IN PARTICULAR FOR EXHAUST GAS SYSTEMS
ÉLÉMENT DE DÉSACCOUPLEMENT, EN PARTICULIER POUR SYSTÈMES D'ÉCHAPPEMENT

(30) Priorität: 25.08.2010 DE 102010035311
(43) Veröffentlichungstag der Anmeldung: 20.06.2012
(73) Patentinhaber: Boa Balg- Und Kompensatoren-Technologie GmbH, 76297 Stutensee (DE)
(72) Erfinder: GÄRTNER, Immo, 76133 Karlsruhe (DE)
(74) Vertreter: Lempert, Jost
(86) Internationale Anmeldenummer: PCT/EP2011/004219
(87) Internationale Veröffentlichungsnummer: WO 2012/025218

(56) Entgegenhaltungen:
- EP-A2- 2 101 049
- DE-A1-102004 020 138
- DE-A1-102010 025 611
- DE-U1-202010 006 126
- DE-U1-202010 006 231
- US-A1- 2009 084 094

## Beschreibung

Die Erfindung betrifft ein Entkopplungselement, insbesondere für Abgasanlagen, zur Verwendung mit einer Einspritzungseinrichtung zum Einspritzen eines Reduktionsmittels, wie Harnstoff, mit einem gewellten Metallbalg und einem innerhalb des Balges angeordneten strömungsführenden Elements, dessen Außendurchmesser kleiner als der Innendurchmesser des Balges ist. Weiterhin betrifft die Erfindung ein Verfahren zum Führen von Abgas einer Verbrennungsmaschine durch einen gewellten Metallbalg.

Steigende Anforderungen an Grenzwerte von Abgasen, insbesondere von Kraftfahrzeugabgasen, durch neuere Gesetzgebung machen die Einspritzung von Reduktionsmittel in eine Abgasanlage notwendig. Ein derartiges Reduktionsmittel ist z.B Harnstoff, wie aus der DE 10 2008 010 071 A1 oder aus der DE 10 2004 020 138 A bekannt ist. Darin wird eine Vorrichtung zur Umsetzung von Abgasbestandteilen einer Brennkraftmaschine mittels wenigstens eines Katalysators und/oder eines Partikelfilters beschrieben. Hierbei ist vorgesehen, dass der wenigstens eine Katalysator zur Umsetzung von Abgasbestandteilen innerhalb eines Teiles des Abgastrakts angeordnet ist, der unlösbar mit einem Kompensator verbunden ist. Ein derartiger Kompensator oder auch Entkopplungselement weist zumeist einen - schraubenförmig oder ringgewellten - Balg und einen ihn schützenden Agraffschlauch auf, welcher an der Wandung des Balges anliegt. Der Agraffschlauch dient vornehmlich zum Schutz des Balges vor dem heißen Abgas und zeigt eine schraubenförmige Wicklung, mit einem im Wesentlichen S-förmigen Querschnittsprofil, wobei benachbarte Elemente der Wicklung ineinandergreifen.

Möglichst motornah wird dem heißen Abgas ein Reduktionsmittel beigegeben. Dies geschieht vornehmlich durch eine Einspritzungseinrichtung, welche eine wässrige Harnstofflösung in das heiße Abgas einspritzt. Die Zumessung erfolgt in Abhängigkeit von Betriebsparametern der Brennkraftmaschine, gesteuert über eine Motorsteuereinheit, in der Weise, dass über eine Düse die wässrige Harnstofflösung unmittelbar vor einem Hydrolysekatalysator in den Abgasstrom eingesprüht wird.

Indem der Agraffschlauch einen Durchmesser aufweist, der kleiner oder gleich dem des Innendurchmessers des Balges ist, liegt er nahezu direkt an den inneren Windungen des Balges an. Zwischen äußeren Windungen des Balges und dem Agraffschlauch sind daher Zwischenräume gebildet, die sich mit Abgas füllen können. Zwar stellen die Wicklungen des Agraffschlauchs einen erheblichen Strömungswiderstand dar, ein Agraffschlauch ist aber als solcher nicht gasdicht, wobei aus unterschiedlichen Gründen ein Gasaustausch zwischen Agraffschlauch und Balg stattfindet. So können kleine Gasflüsse aufgrund von Verwirbelungen des strömenden Abgases sowie durch Diffusion entstehen. Weiterhin sind Druckänderungen in der Abgasanlage z.B. durch Laständerungen am Motor möglich. Die Bewegungen des Fahrzeugs erzeugen Bewegungen des Entkopplungselements und damit des Balges, wobei dadurch sich das Volumen zwischen Balg und Agraffschlauch mit jedem Stauchen oder Strecken des Balges ändert. Dadurch kann ein Unterdruck im Zwischenraum zwischen Balg und Agraffschlauch entstehen. Dies verursacht einen Volumenstrom durch den Agraffschlauch hindurch. Die Folge ist, dass in den Balg bzw. in die Balgwindungen harnstoffangereichertes Abgas gelangt, wobei der Harnstoff an der kühleren Balgwand kondensieren und auskristallisieren kann. Hierdurch lagert sich mit der Zeit immer mehr Harnstoff an und verschmutzt die Innenwandung des Balges, was in einer reduzierten Beweglichkeit des Balges resultiert. Die verschiedenen Teile der Abgasanlage sind somit nicht mehr voneinander schwingungsentkoppelt.

Aufgabe der Erfindung ist es daher, eine Vorrichtung und ein Verfahren zu schaffen, welche die vorgenannten Nachteile verhindern, wobei insbesondere vermieden werden soll, dass sich ein Reduktionsmittel, wie z.B. Harnstoff in der Balgwandung absetzen kann.

Erfindungsgemäß wird die Aufgabe durch ein Entkopplungselement der eingangs genannten Art gelöst, welches dadurch gekennzeichnet ist, dass das strömungsführende Element das Innere des Balgs in einen inneren Kernströmungsweg für einen Kernstrom des Abgasstroms und in einen äußeren Mantelströmungsweg für einen Mantelstrom des Abgasstroms trennt. Weiterhin sieht die Erfindung ein Verfahren zur Verwendung des Entkopplungselements der eingangs genannten Art vor, bei dem in einem Abgasstrom strömendes Abgas durch ein mit endlichem radialen Abstand innerhalb des Balges angeordneten strömungsführenden Elements in einen Kernstrom und einen Mantelstrom aufgeteilt strömt.

Zum Schutz des Balges vor dem heißen Abgasstrom ist bevorzugt weiterhin vorgesehen, dass innerhalb des Balges ein äußerer Agraffschlauch angeordnet ist, wobei dessen Außendurchmesser kleiner oder gleich dem Innendurchmesser des Balges ist. Es ist weiterhin vorgesehen, dass das strömungsführende Element als ein innerer Agraffschlauch ausgebildet ist.

Das strömungsführende Element ist besonders bevorzugt koaxial innerhalb des Balges gehalten, wobei vorgesehen ist, dass eingangs- und/oder ausgangsseitig das strömungsführende Element von mindestens zwei Stützen gehalten ist, die gleichmäßig über den Umfang des strömungsführenden Elements verteilt sind. Das strömungsführende Element ist mit endlichem radialem Abstand innerhalb des Balges angeordnet, wodurch sich ergibt, dass zwischen strömungsführendem Element und Balg und/oder äußerem Agraffschlauch ein im Querschnitt ringförmiger Zwischenraum ausgebildet ist, in welchem Abgas in einem Mantelstrom einströmt. Ein äußerer Agraffschlauch kann auch zur Führung des Abgasstromes vorgesehen sein, so dass Verwirbelungen im Bereich der Balgwellen verhindert werden.

Eine Harnstoffeinspritzung in den Kernstrom erfolgt mittels einer Einspritzungseinrichtung, wobei besonderes bevorzugt vorgesehen ist, dass die Einspritzungseinrichtung eingangsseitig angeordnet ist. Das Reduktionsmittel wird so durch eine eingangsseitig angeordnete Einspritzungseinrichtung vor dem strömungsführenden Element in den Kernstrom eingespritzt. Die Einspritzung erfolgt in einem bestimmten Winkel. Alternativ sieht die Erfindung vor, dass die Einspritzungseinrichtung eingangsseitig mittig vor dem inneren Agraffschlauch angeordnet ist und, dass die Einspritzungseinrichtung durch Streben eingangsseitig des inneren Agraffschlauchs befestigt ist. Damit eine Einspritzung gleichmäßig erfolgt, ist vorgesehen, dass Harnstoff mittels der Einspritzungseinrichtung kegelförmig in den Kernstrom eingespritzt wird. Auch kann erfindungsgemäß vorgesehen sein, dass die Einspritzungseinrichtung seitlich an einem verlängerten Abgasrohr vor dem strömungsführenden Element angeordnet ist, wobei die Einspritzungseinrichtung in einem Winkel zwischen 45° und 90° am Abgasrohr ausgebildet ist, wobei in einem Zwischenraum zwischen strömungsführendem Element und Balg und/oder äußerem Agraffschlauch harnstofffreies Abgas in einem Mantelstrom frei strömt, wobei eine Wandung des inneren Agraffschlauchs durchdringender Harnstoff weggespült wird. Hierbei ist ein konischer Rohreinsatz in das Abgasrohr in dem entsprechenden Winkel eingesetzt und mit einem Rohrstück als strömungsführendes Element verbunden. Hierdurch ist eine direkte Einspritzung des Harnstoffs in den Kernstrom gewährleistet.

Die Erfindung sieht weiterhin vor, dass die Länge des strömungsführenden Elements größer oder gleich der Länge des Balges ist, so dass das strömungsführende Element über die Länge des Balges hinausragt. Die Länge des strömungsführenden Elements kann derart variiert werden, so dass die Länge des strömungsführenden Elements kleiner als die Länge des Balges ist, wobei die Geschwindigkeit des Abgases derart bemessen ist, dass ausgangsseitig beide Abgasströme nicht sofort vermischt sind. Das Entkopplungselement selbst ist formschlüssig durch Aufweiten und/oder mittels Schellen mit einem starren Abgasrohr verbunden, wobei die einzelnen Komponenten des Entkopplungselementes bevorzugt auch stoffschlüssig mittels Schweißen miteinander verbunden sind.

Eine besonders bevorzugte Ausführungsform der Erfindung sieht vor, dass harnstoffangereichertes Abgas in einem Kernstrom innerhalb des strömungsführenden Elements strömt, sowie, dass in einem Zwischenraum zwischen strömungsführenden Element und Balg bzw. äußerem Agraffschlauch harnstofffreies Abgas in einem Mantelstrom frei strömt. Das strömungsführende Element wird so mit harnstofffreiem Mantelstrom umspült und eine die Wandung des strömungsführenden Elements durchdringender Harnstoff wird vom Mantelstrom weggespült.

Die Erfindung von sicht, dass das strömungsführende Element ausgangsseitig mit einem Flansch des Balges verbunden ist, so dass ein Durchlass zwischen Balg und innerem Agraffschlauch gesperrt ist. Es kann nur ein innerer Agraffschlauch als strömungsführendes Element innerhalb des Balges vorgesehen sein, so dass ein äußerer Agraffschlauch entfällt. Das strömungsführende Element kann auch einen Flansch aufweisen, welcher mit dem Flansch des Balges verbunden ist. Die Verbindung sieht vor, dass das strömungsführende Element ausgangsseitig stoffschlüssig mittels Schweißen und/oder formschlüssig mittels Aufweitungen und/oder Schellen mit einem Flansch des Balges verbunden ist. Auch sieht die Erfindung vor, dass das stromführende Element mit einem sich konisch erweiternden Rohrstück verbunden ist, welches mit seinem freien Ende am Flansch befestigt ist. Hierdurch wird ein Abreißen eines eventuell verwendeten Agraffschlauchs vermieden. Eingangsseitig ist der Zwischenraum zwischen Balg und strömungsführendem Element zum Abgasstrom hin offen.

Hierbei sieht die Erfindung vor, dass bei einem solchen ausgangsseitig gesperrten Durchlass ein Überdruck im Mantelstrom erzeugt wird, wodurch ein Vordringen des Harnstoffes zum Balg verhindert wird. Es strömt ein harnstofffreier Mantelstrom zwischen strömungsführendem Element und Balg. Durch das geschlossene Ende wird eine Geschwindigkeit des Abgasstromes stark reduziert, wobei der statische Druck im Mantelstrom zunimmt. Im Kernstrom im Inneren des strömungsführenden Elements nimmt die Strömungsgeschwindigkeit aufgrund des reduzierten Querschnitts des strömungsführenden Elements zu, womit der statische Druck innerhalb des Kernstromes sinkt. Es entsteht ein Druckgefälle zwischen dem inneren und dem äußeren Bereich des strömungsführenden Elements, wodurch ein Vordringen des Harnstoffs zum Balg verhindert wird. Stattdessen ist vorgesehen, dass bei einem ausgangsseitig gesperrten Durchlass ein Abgas im Mantelstrom über die Wandung des strömungsführenden Elements zum Kernstrom hin abströmt. Hierbei ist bevorzugt vorgesehen, dass an der eingangsseitigen Innenseite des strömungsführenden Elements Strömungswiderstände zur Erhöhung der Geschwindigkeit des Abgases innerhalb des Kernstromes angeordnet sind.

Weiterhin ist auch eine Zwischenlösung mit nur einem kleinen Teil des Mantelstroms denkbar, welcher ausgangsseitig abströmt. Hierbei ist der Durchgang nicht ganz gesperrt, sondern der Zwischenraum verringert sich kontinuierlich zur Ausgangsseite hin.

Der entscheidende Vorteil der Erfindung ist die Trennung zwischen harnstofffreiem Abgas und harnstoffangereichertem Abgas in der Innenseite. Als weitere denkbare Einsatzmöglichkeit ist die Verwendung des (Mantelstrom-)Luftspalts mit nur geringem Gasaustausch zur thermischen Isolation des Abgasstroms bei chemisch gleicher Zusammensetzung von Kern- und Mantelstrom vorgesehen. Bevorzugt kann auch vorgesehen sein, dass eine Harnstoffeinspritzung nicht direkt vor dem Entkopplungselement angebracht ist, sondern weiter vorne in der Abgasanlage vorgesehen ist, wobei eine Stromaufteilung in einem Abgasrohr vor dem Entkopplungselement erfolgen kann, so dass Kern- und Mantelstrom dem Entkopplungselement getrennt zugeführt werden. Entscheidend ist beim erfindungsgemäßen Entkopplungselement, dass zwei Gasströme mit unterschiedlicher Zusammensetzung vorliegen. Hierzu kann eine geeignete Zuführung erfindungsgemäß vorgesehen sein. Denkbar ist auch der zusätzliche Einbau eines Turbulators oder eines Mischers zur besseren Durchmischung nach der Einspritzung am Eingang oder innerhalb des Entkopplungselements.

Die Erfindung beinhaltet die Aufteilung der Abgasströmung einer Verbrennungsmaschine zu einem Katalysator durch ein strömungsführendes Element, innerhalb eines Entkopplungselements als flexiblem Leitungselement in einen Kernstrom durch das strömungsführende Element und einen Mantelstrom zwischen dem strömungsführenden Element und einem Balg des Entkopplungselements. Das strömungsführende Element ist so ausgebildet oder gehalten, dass es die Beweglichkeit des Entkopplungselements nicht einschränkt, d.h. selbst als flexibles Element ausgebildet ist, wie ein Wickelschlauch, oder aber als mehr oder minder starres Innenrohr mit zumindest einem Ende relativ beweglich zum Balg gelagert.

Das Reduktionsmittel wird nur in die Kernströmung eingespritzt, so dass es nicht im kühleren Außenbereich, nämlich an der Innenwand des Balgs oder einer unmittelbar innerhalb desselben angeordneten Auskleidung (ebenfalls als Wickelschlauch) kondensieren kann.

Die beiden Teilströme werden stromab des strömungsführenden Elements und stromauf eines Katalysators wieder zusammengeführt, damit das Reduktionsmittel im nachfolgenden Katalysator auf die gesamte Abgasströmung wirkt. Dies kann dadurch geschehen, dass die Auslässe für Mantelstrom und Kernstrom an der stromab befindlichen Stirnseite des strömungsführenden Teils offen sind und sich die beiden Teilströme derart vermischen können, oder aber dadurch, dass das strömungsführende Element selbst durchlässig oder porös ist, wie ein Wickelschlauch, und daher zumindest eine der beiden Strömungen durch den Mantel des strömungsführenden Elements in den anderen Teilstrom übertreten kann. Die Erfindung beinhaltet weiter ein Leitungsteil mit einem erfindungsgemäß ausgestalteten Entkopplungselement und zu beiden Stirnseiten desselben aufgeblasenen Rohren sowie eine Abgasanlage mit tatsächlich zumindest einem stromab des Entkopplungselements angeordnetem Katalysator.

Weitere Vorteile und Merkmale der Erfindung ergeben sich aus den Ansprüchen und aus der nachfolgenden Beschreibung, in der ein Ausführungsbeispiel der Erfindung unter Bezugnahme auf die Zeichnungen im Einzelnen erläutert ist. Dabei zeigt:
- Fig. 1: einen Längsschnitt eines Teils einer Abgasanlage mit einem Entkopplungselement, das nicht Teil der Erfindung ist.
- Fig. 2: einen Längsschnitt durch ein Entkopplungselement das nicht Teil der Erfindung ist.
- Fig. 3: einen Längsschnitt durch eine alternative Ausgestaltung eines erfindungsgemäßen Entkopplungselements; und
- Fig. 4: einen Längsschnitt durch ein erfindungsgemäßes Entkopplungselement mit einer alternativen Einspritzungseinrichtung.

Die Fig. 1 zeigt einen Längsschnitt durch ein Entkopplungselement 1 im Verbund eines Teils einer Abgasanlage 2. Das Entkopplungselement 1 ist hierbei zwischen einem eingangsseitigen Abgasrohr 3 und einem ausgangsseitigen Abgasrohr 4 eingesetzt. Letzterem nachgeordnet ist ein Katalysator 5 und ein weiteres Abgasrohr 6, wobei der Katalysator 5 innerhalb eines aufgeweiteten Abgasrohres bzw. einem geeigneten Gehäuse (nicht dargestellt) angeordnet ist. Als Katalysator 5 kann ein SCR-Katalysator vorgesehen sein. Die Komponenten sind stoffschlüssig, vorzugsweise mittels Schweißen oder formschlüssig durch Aufweitungen und Schellen miteinander verbunden. Das Entkopplungselement 1 ist detailliert in Fig. 2 dargestellt, die einen Längsschnitt durch ein Entkopplungselement 1 zeigt. Das Entkopplungselement 1 umfasst einen ringgewellten Balg 7, der mit dem starren Abgasrohr 3 der Abgasanlage 2 formschlüssig, wie durch Aufweitungen und Schellen, oder stoffschlüssig durch Schweißen verbunden ist. Im Inneren des Balges 7 ist ein äußerer Agraffschlauch 8 angeordnet, welcher den Balg vor dem heißen Abgasstrom schützt. Weiterhin ist koaxial innerhalb des äußeren Agraffschlauchs 8 ein strömungsführendes Element 9 angeordnet. In diesem Beispiel ist als strömungsführendes Element 9 ein innerer Agraffschlauch vorgesehen. Es sind auch weitere strömungsführende Elemente möglich. Der innere Agraffschlauch 9 ist spiralförmig gewickelt oder weist mehrere Ringsegmente auf, die eine Wandung 10 bilden. Ein derartiges strömungsführendes Element kann aus zum Teil gasdurchlässigen schlauchartig geformten Materialien oder anderen metallischen Elementen zur Stromführung gebildet sein. Der innere Agraffschlauch 9 ist mittels Stützen 11 mittig innerhalb des äußeren Agraffschlauchs 8 abgestützt und in dieser Position gehalten. Es sind eingangs- sowie ausgangsseitig mindestens zwei, vorzugsweise vier gleichmäßig über den Umfang verteilte Stützen 11 vorgesehen. Die Stützen 11 behindern einen durchströmenden Abgasstrom 12 (gekennzeichnet durch einen im Bild nach links weisenden Pfeil) nicht. Die Fließrichtung des Abgases ist durch die Pfeilrichtung gegeben.

Ein äußerer Durchmesser D1 des inneren Agraffschlauchs 9 ist kleiner als ein Innendurchmesser D2 des Balges 7. Der äußere Agraffschlauch 8 hat einen Außendurchmesser, der dem Innendurchmesser D2 des Balges 7 entspricht. Hierdurch ist zwischen innerem Agraffschlauch 9 und Balg 7 bzw. äußeren Agraffschlauch 8 ein Zwischenraum 13 mit einem endlichen radialen Abstand d ausgebildet, in welchen ein Teil des Abgases einfließen kann. Der äußere Agraffschlauch 8 weist einen Außendurchmesser auf, der gleich oder kleiner dem Innendurchmesser D2 des Balgs 7 ist, so dass der äußere Agraffschlauch 8 an der Innenseite des Flansches des Balgs 7 anliegt. Die Breite des Zwischenraumes 13, sprich der Abstand d zwischen innerem Agraffschlauch 9 und Balg 7 entspricht dem Abstand zwischen innerem Agraffschlauch 9 und äußerem Agraffschlauch 8 minus der Wandungsstärke des äußeren Agraffschlauchs 8. In Hinblick auf die Größenordnung des Entkopplungselements 1 ist die Wandungsstärke des äußeren Agraffschlauchs 8 in Bezug auf die Breite des Zwischenraumes 13 nicht von Belang. Der Abstand d des inneren Agraffschlauchs 9 zum Balg 7 kann auch wesentlich schmaler ausgebildet sein, solange ein Durchströmen eines Abgasstromes durch den Zwischenraum 13 gewährleistet ist. Ist der Zwischenraum 13 sehr schmal, d.h. im Größenbereich der Wandungsstärke der Agraffschläuche, ausgebildet, kann auch ein äußerer Agraffschlauch 8 weggelassen werden.

Eingangsseitig des Entkopplungselements 1 ist mittig vor dem inneren Agraffschlauch 9 eine Einspritzungseinrichtung 14 zur Einspritzung des Harnstoffes in den Abgasstrom vorgesehen. Harnstoff wird kegelförmig in einen Abgasstrom eingesprüht (gekennzeichnet durch einen Einspritzkegel 15) und somit gleichmäßig im inneren Agraffschlauch 9 verteilt. Der innere Agraffschlauch 9 ist länger ausgebildet als der ihn umgebende Balg 7 und ragt damit eingangs- sowie ausgangsseitig über den Balg 7 hinaus in die angrenzenden Abgasrohre 3, 4 hinein. Es ist auch möglich den inneren Agraffschlauch 9 als strömungsführendes Element kürzer als den Balg 7 auszubilden.

Durch die Anordnung des inneren Agraffschlauchs 9 wird der Abgasstrom 12 innerhalb des Entkopplungselements 1 in zwei parallel laufende Ströme aufgeteilt. Innerhalb des inneren Agraffschlauchs 9 strömt harnstoffangereichertes Abgas in einem Kernstrom 16 (schwarze Pfeile). Durch diese Anordnung des inneren Agraffschlauchs 9 ist zwischen diesem und dem Balg 7 - wie gesagt - ein ringförmiger Zwischenraum 13 ausgebildet. Durch diesen Zwischenraum 13 strömt parallel zum Kernstrom 16, harnstofffreies Abgas in einem Mantelstrom 17 (weiße Pfeile). Der innere Agraffschlauchs 9 wird damit durch harnstofffreies Abgas umspült, wodurch eventuell die Wandung 10 des inneren Agraffschlauchs 9 durchdringender Harnstoff von dem im Mantelstrom 17 strömenden Abgas weggespült wird. Die Harnstoffeinspritzung selbst erfolgt mittig in den Kernstrom 16 innerhalb des inneren Agraffschlauchs 9 kegelförmig, so dass eine gleichmäßige Einspritzung gegeben ist. Der äußere Agraffschlauch 8 dient hierbei vor allem dem Schutz des Balges 7 vor dem heißen Abgas innerhalb des Mantelstromes 17 und zur Führung desselben. Eine Zusammenführung der Abgasströme erfolgt in einem starren Teil der Abgasanlage hinter dem Entkopplungselement 1. Dies ist in Fig. 1 dargestellt. Der harnstoffreiche Kernstrom 16 ist durch eine schwarzweiße Pünktelung hervorgehoben. Durch das gleichmäßige Strömen der Abgase in Kern- als auch Mantelstrom wird eine Verwirbelung der Abgase ausgangsseitig des Entkopplungselements vermieden. Der Balg 7 kommt somit mit harnstoffangereichertem Abgas in keiner Weise in Berührung.

In Fig. 3 ist eine alternative Ausgestaltung des erfindungsgemäßen Entkopplungselements 1 gezeigt, wobei innerhalb des Balges 7 nur ein innerer Agraffschlauch 9 vorgesehen ist. Ein äußerer Agraffschlauch 8 kann auch weggelassen werden. Ausgangsseitig des Entkopplungselements 1 ist der Agraffschlauch 9 mit dem Balg 7 an dessen Flansch 18 vorzugsweise mittels Schweißen und/oder Formschluss durch Schellen gasdicht verbunden, wobei sich der Durchmesser D1 des inneren Agraffschlauchs 9 im ausgangsseitigen Bereich konisch zum Durchmesser D2 des Balgs 7 erweitert. Ausgangsseitig ist damit ein Durchlass für das Abgas gesperrt. Eingangsseitig ist der Zwischenraum 13 zwischen Balg und innerem Agraffschlauch 9 zum Abgasstrom 12 hin offen.

Durch das geschlossene Ende des Zwischenraumes 13 wird die Geschwindigkeit des Abgases innerhalb des Mantelstromes 17 stark reduziert, womit der statische Druck im Zwischenraum 13 zunimmt. Im Inneren des inneren Agraffschlauchs 9 nimmt die Strömungsgeschwindigkeit des Abgases im Kernstrom 16 aufgrund des reduzierten Querschnitts zu, womit der statische Druck innerhalb des Kernstromes 13 sinkt. Hierdurch entsteht zwischen den beiden Abgasströmen ein Strömungsgefälle, wodurch harnstofffreies Abgas aus dem Mantelstrom 17 durch den Agraffschlauch 9 zum Kernstrom 16 hin abströmt. Dies ist in der Fig. 3 durch die Pfeile 19 (abströmender Mantelstrom) verdeutlicht, die den Weg des Abgases aus dem Mantelstrom 17 durch die Wandung des inneren Agraffschlauchs 9 zeigen. Ein Vordringen des Harnstoffes zum Balg 7 wird damit ebenfalls verhindert.

Dieser Effekt kann verstärkt werden, indem eingangsseitig des inneren Agraffschlauchs 9 ein Strömungswiderstand 20 angeordnet ist. Der Strömungswiderstand 20 zeigt in Fig. 3 einen viertelkreisförmigen Querschnitt, wobei die abgerundete Seite dem Abgasstrom 12 entgegengerichtet ist. Der Strömungswiderstand 20 kann eine ringförmige Ausgestaltung aufweisen oder auch in mehreren ringabschnittförmigen Stücken vorliegen. Das strömende Abgas trifft auf die Strömungswiderstände 20 und wird, in den inneren Agraffschlauch 9 hineingerichtet, verdichtet. Die Geschwindigkeit des durchströmenden Abgases wird hierdurch nochmals vergrößert.

Wenn bei der Ausgestaltung der Fig. 3 statt eines Wickelschlauchs als strömungsführendes Element ein mehr oder minder starres Rohr vorgesehen ist, muss dieses zumindest an einem Ende innerhalb der Stützen 11 zumindest axial beweglich gelagert sein, indem dieses beispielsweise mit einem ein solches Rohr umgebenden Ring verbunden ist, in dem das Rohr geführt ist. Derart wird die Beweglichkeit des Balgs und damit des Entkopplungselements nicht beeinträchtigt.

Fig. 4 zeigt einen Längsschnitt durch eine alternative Ausgestaltung der Einspritzungseinrichtung 14. Gleiche Teile sind durch gleiche Bezugszeichen gekennzeichnet. Vor dem Entkopplungselement 1 ist am eingangsseitigen Flansch 21 ein verlängertes Abgasrohr 22 angeordnet. Innerhalb des Abgasrohres 22 ist ein Rohrstück 23 mittels Stützen 11 als strömungsführendes Element angeordnet. Die Teile sind derart bemessen, dass sie in das eingangsseitige Ende des Entkopplungselements einschiebbar sind. Für eine gasdichte Verbindung ist das Abgasrohr 22 mit dem Flansch 21 und das Rohrstück 23 mit dem eingangsseitigen Ende des inneren Agraffschlauchs 9 vorzugsweise verschweißt. Der Abgasstrom 12 ist mittels des Rohrstücks 23 wiederum in einen Mantelstrom 17 und Kernstrom 16 trennbar. Die Einspritzungseinrichtung 14 ist hier seitlich außerhalb des Abgasrohres 22 ausgebildet und ist in einem Winkel von 45° - 90° zur Mittelachse der Vorrichtung hin angeordnet, womit das Reduktionsmittel in einem Winkel 45° bis 90° eingespritzt wird. Um eine direkte Einspritzung in den Kernstrom 16 zu erreichen, sind im Abgasrohr 22 und dem strömungsführenden Rohrstück 23 jeweils eine Öffnung 24, 25 ausgebildet, durch welche ein sich zum Kernstrom 16 konisch erweiterndes Rohr 26 geschoben ist. Dieses ist mit dem Abgasrohr 22 und dem Rohrstück 23 mittels Schweißen gasdicht verbunden. Harnstoff wird somit, ohne in den Mantelstrom 17 zu gelangen, direkt in den Kernstrom 16 gespritzt.

Besonders vorteilhaft ist vor allem die Trennung zwischen reinem Abgas und mit Reduktionsmittel angereichertem bzw. chemisch verändertem Abgas. Mit diesem Entkopplungselement 1 ist es möglich, durch Aufteilen des Abgasstromes in einen Kernstrom 16 mit eingespritztem Harnstoff und einem harnstofffreien Mantelstrom 17 das dem Abgas zugesetzte Additiv vom Balg fernzuhalten und somit eine Ablagerung desselben völlig zu vermeiden.

### Bezugszeichenliste

- 1: Entkopplungselement
- 2: Abgasanlage
- 3: Abgasrohr
- 4: Abgasrohr
- 5: Katalysator
- 6: Abgasrohr
- 7: Balg
- 8: äußerer Agraffschlauch
- 9: strömungsführendes Element/innerer Agraffschlauch
- 10: Wandung
- 11: Stützen
- 12: Abgasstrom
- 13: Zwischenraum
- 14: Einspritzungseinrichtung
- 15: Einspritzkegel
- 16: Kernstrom
- 17: Mantelstrom
- 18: Flansch
- 19: abströmender Mantelstrom
- 20: Strömungswiderstand
- 21: eingangsseitiger Flansch
- 22: verlängertes Abgasrohr
- 23: Rohrstück
- 24: Öffnung
- 25: Öffnung

- D1: Außendurchmesser innerer Agraffschlauch
- D2: Innendurchmesser Balg
- d: Abstand

## Patentansprüche

1. Entkopplungselement, insbesondere für Abgasanlagen, mit einem gewellten Metallbalg (7) und einem innerhalb des Balges (7) angeordneten strömungsführenden Element (9, 23), dessen Außendurchmesser (D1) kleiner als der Innendurchmesser (D2) des Balges (7) ist, wobei das strömungsführende Element (9) das Innere des Balgs (7) in einen inneren Kernströmungsweg für einen Kernstrom (16) des Abgasstroms und einen äußeren Mantelströmungsweg für einen Mantelstrom (17) des Abgasstroms trennt und mit einer Einspritzungseinrichtung (14) zum Einspritzen eines Reduktionsmittels, wie Harnstoff, in den Kernstrom eingespritzt wird, **dadurch gekennzeichnet,**
**dass** das strömungsführende Element als ein innerer Agraffschlauch (9) ausgebildet ist, und
**dass** das strömungsführende Element (9) ausgangsseitig mit einem Flansch (18) des Balges (7) verbunden ist, so dass ein Durchlass zwischen Balg und strömungsführenden Element (9) gesperrt ist.

2. Entkopplungselement nach Anspruch 1, **dadurch gekennzeichnet, dass** das strömungsführende Element (9) mit endlichem radialem Abstand innerhalb des Balges (7) angeordnet ist.

3. Entkopplungselement nach Anspruch 1 oder 2, **dadurch gekennzeichnet, dass** innerhalb des Balges (7) ein äußerer Agraffschlauch (8) zum Schutz des Balges (7) vor dem heißen Abgasstrom angeordnet ist, wobei dessen Außendurchmesser kleiner oder gleich dem Innendurchmesser (D2) des Balges (7) ist.

4. Entkopplungselement nach einem der Ansprüche 1 bis 3, **dadurch gekennzeichnet, dass** zwischen strömungsführenden Element (9) und Balg (7) und/oder äußerem Abgraffschlauch (8) ein im Querschnitt ringförmiger Zwischenraum (13) ausgebildet ist, in welchen Abgas in einem Mantelstrom (17) einströmt.

5. Entkopplungselement nach einem der Ansprüche 1 bis 4, **dadurch gekennzeichnet, dass** das strömungsführende Element (9) mittels Stützen (11) koaxial innerhalb des Balges (2) gehalten ist.

6. Entkopplungselement nach Anspruch 5, **dadurch gekennzeichnet, dass** strömungsführende Element (9) eingangsseitig und/oder ausgangsseitig von jeweils mindestens zwei Stützen (11) gehalten ist, die gleichmäßig über den Umfang des strömungsführende Elements (9) verteilt sind.

7. Entkopplungselement nach einem der Ansprüche 1 bis 6, **dadurch gekennzeichnet, dass** die Länge des strömungsführenden Elements (9) größer oder gleich der Länge des Balges (7) ist, so dass das strömungsführende Element (9) über die Länge des Balges (7) hinausragt.

8. Entkopplungselement nach einem der Ansprüche 1 bis 6, **dadurch gekennzeichnet, dass** die Länge des strömungsführenden Elements (9) kleiner als die Länge des Balges (7) ist.

9. Entkopplungselement nach Anspruch 8, **dadurch gekennzeichnet, dass** das strömungsführende Element (9) ausgangsseitig stoffschlüssig, insbesondere mittels Schweißen, und/oder formschlüssig durch Aufweitungen und/oder Schellen mit einem Flansch (18) des Balges (7) verbunden ist.

10. Entkopplungselement nach Anspruch 8, **dadurch gekennzeichnet, dass** das strömungsführende Element (9) ausgangsseitig über ein Rohrstück stoffschlüssig, insbesondere mittels Schweißen und/oder formschlüssig durch Aufweitungen und/oder Schellen mit dem Flansch (18) des Balges (7) verbunden ist.

11. Entkopplungselement nach Anspruch 1, **dadurch gekennzeichnet, dass** eine Einspritzungseinrichtung (14) eingangsseitig mittig vor dem strömungsführenden Element (9) angeordnet ist.

12. Entkopplungselement nach Anspruch 11, **dadurch gekennzeichnet, dass** die Einspritzungseinrichtung (14) durch Streben eingangsseitig innerhalb des strömungsführenden Elements (9) befestigt ist.

13. Entkopplungselement nach Anspruch 1, **dadurch gekennzeichnet, dass** die Einspritzungseinrichtung (14) seitlich an einem verlängerten Abgasrohr (22) vor dem strömungsführenden Element (9) angeordnet ist, wobei die Einspritzungseinrichtung (14) in einem Winkel zwischen 45° und 90° am Abgasrohr (22) ausgebildet ist.

14. Entkopplungselement nach einem der vorangegangenen Ansprüche, **dadurch gekennzeichnet, dass** das Entkopplungselement (1) formschlüssig durch Aufweitungen und/oder Schellen mit wenigstens einem starren Abgasrohr (3,4) verbunden ist.

15. Entkopplungselement nach Anspruch 13, **dadurch gekennzeichnet, dass** das Entkopplungselement (1) mit dem wenigstens einen Abgasrohr (3,4) stoffschlüssig, insbesondere mittels Schweißen, verbunden ist.

16. Entkopplungselement nach einem der vorangegangenen Ansprüche, **dadurch gekennzeichnet, dass** der innere Agraffschlauch (9) als strömungsführendes Element und der äußere Agraffschlauch (8) spiralförmig gewickelt sind oder mehrere Ringsegmente aufweisen.

17. Entkopplungselement nach einem der vorangehenden Ansprüche, **dadurch gekennzeichnet, dass** eine Einspritzungseinrichtung (14) zum Einspritzen eines Reduktionsmittels in den Kernstrom eingangsseitig vor dem strömungsführenden Element (9) angeordnet ist.

18. Verfahren zum Führen von Abgas einer Verbrennungsmaschine durch einen gewellten Metallbalg (7), wobei in einem Abgasstrom strömendes Abgas durch ein mit endlichem radialen Abstand innerhalb des Balges (7) angeordneten strömungsführenden Element (9) in einen Kernstrom und einem Mantelstrom aufgeteilt strömt und mittels einer Einspritzeinrichtung Reduktionsmittel, wie Harnstoff, in den Kernstrom eingespritzt wird, **dadurch gekennzeichnet,**
**dass** der Abgasstrom durch einen Agraffschlauch (9) in Kern- (16) und Mantelstrom (17) aufgeteilt wird und dass
**dass** bei einem ausgangsseitig gesperrten Durchlass ein Überdruck im Mantelstrom (17) erzeugt wird, wodurch ein Vordringen des Harnstoffes zum Balg (7) verhindert wird.

19. Verfahren nach Anspruch 18, **dadurch gekennzeichnet, dass** ein Reduktionsmittel durch eine eingangsseitig angeordnete Einspritzungseinrichtung vor dem strömungsführenden Element in den Kernstrom eingespritzt wird.

20. Verfahren nach Anspruch 18 oder 19, **dadurch gekennzeichnet, dass** harnstoffangereichertes Abgas in einem Kernstrom innerhalb des strömungsführenden Elements strömt.

21. Verfahren nach Anspruch 18, **dadurch gekennzeichnet, dass** Harnstoff mittels der Einspritzungseinrichtung kegelförmig in den Kernstrom eingespritzt wird.

22. Verfahren nach Anspruch 18, **dadurch gekennzeichnet, dass** Harnstoff mittels der Einspritzungseinrichtung in einem Winkel zwischen 45°- 90° zur Mittelachse seitlich in den Kernstrom eingespritzt wird.

23. Verfahren nach einem der Ansprüche 18 bis 22, **dadurch gekennzeichnet, dass** in einem Zwischenraum zwischen strömungsführendem Element und Balg und/oder äußerem Agraffschlauch harnstofffreies Abgas in einem Mantelstrom frei strömt, wobei eine Wandung des inneren Agraffschlauchs durchdringender Harnstoff weggespült wird.

24. Verfahren nach Anspruch 18, **dadurch gekennzeichnet, dass** bei einem ausgangsseitig gesperrten Durchlass ein Abgas im Mantelstrom über die Wandung des strömungsführenden Elements zum Kernstrom hin abströmt.

## Claims

1. Decoupling element, in particular for exhaust gas systems, with a corrugated metal bellows (7) and a flow-guiding element (9, 23) which is arranged within the bellows (7) and the outside diameter (D1) of which is smaller than the inside diameter (D2) of the bellows (7), wherein the flow-guiding element (9) separates the interior of the bellows (7) into an inner core flow path for a core flow (16) of the exhaust gas flow and an outer jacket flow path for a jacket flow (17) of the exhaust gas flow, and with an injection device (14) for injecting a reducing agent, such as urea, into the core flow, **characterized**
**in that** the flow-guiding element is designed as an inner strip wound hose (9), and
**in that** the flow-guiding element (9) is connected on the output side to a flange (18) of the bellows (7) such that a passage between the bellows and the flow-guiding element (9) is blocked.

2. Decoupling element according to Claim 1, **characterized in that** the flow-guiding element (9) is arranged at a finite radial distance within the bellows (7).

3. Decoupling element according to Claim 1 or 2, **characterized in that** an outer strip wound hose (8) for protecting the bellows (7) from the hot exhaust gas flow is arranged within the bellows (7), wherein the outside diameter of said strip wound hose is smaller than or equal to the inside diameter (D2) of the bellows (7).

4. Decoupling element according to one of Claims 1 to 3, **characterized in that** a cross-sectionally annular intermediate space (13), into which exhaust gas flows in a jacket flow (17), is formed between the flow-guiding element (9) and the bellows (7) and/or the outer strip wound hose (8).

5. Decoupling element according to one of Claims 1 to 4, **characterized in that** the flow-guiding element (9) is held coaxially within the bellows (2) by means of supports (11).

6. Decoupling element according to Claim 5, **characterized in that** the flow-guiding element (9) is held on the input side and/or on the output side by in each case at least two supports (11) which are uniformly distributed over the circumference of the flow-guiding element (9).

7. Decoupling element according to one of Claims 1 to 6, **characterized in that** the length of the flow-guiding element (9) is greater than or equal to the length of the bellows (7), and therefore the flow-guiding element (9) projects beyond the length of the bellows (7).

8. Decoupling element according to one of Claims 1 to 6, **characterized in that** the length of the flow-guiding element (9) is smaller than the length of the bellows (7).

9. Decoupling element according to Claim 8, **characterized in that** the flow-guiding element (9) is connected on the output side to a flange (18) of the bellows (7) in an integrally bonded manner, in particular by means of welding, and/or in an interlocking manner by means of expanded portions and/or clips.

10. Decoupling element according to Claim 8, **characterized in that** the flow-guiding element (9) is connected on the output side to the flange (18) of the bellows (7) via a tubular section in an integrally bonded manner, in particular by means of welding, and/or in an interlocking manner by means of expanded portions and/or clips.

11. Decoupling element according to Claim 1, **characterized in that** an injection device (14) is arranged on the input side centrally upstream of the flow-guiding element (9).

12. Decoupling element according to Claim 11, **characterized in that** the injection device (14) is fastened on the input side within the flow-guiding element (9) by means of struts.

13. Decoupling element according to Claim 1, **characterized in that** the injection device (14) is arranged laterally on an extended exhaust pipe (22) upstream of the flow-guiding element (9), wherein the injection device (14) is formed on the exhaust pipe (22) at an angle of between 45° and 90°.

14. Decoupling element according to one of the preceding claims, **characterized in that** the decoupling element (1) is connected to at least one rigid exhaust pipe (3, 4) in an interlocking manner by means of expanded portions and/or clips.

15. Decoupling element according to Claim 13, **characterized in that** the decoupling element (1) is connected to the at least one exhaust pipe (3, 4) in an integrally bonded manner, in particular by means of welding.

16. Decoupling element according to one of the preceding claims, **characterized in that** the inner strip wound hose (9), as the flow-guiding element, and the outer strip wound hose (8) are coiled spirally or have a plurality of annular segments.

17. Decoupling element according to one of the preceding claims, **characterized in that** an injection device (14) for injecting a reducing agent into the core flow is arranged on the input side upstream of the flow-guiding element (9).

18. Method for guiding exhaust gas of an internal combustion engine through a corrugated metal bellows (7), wherein exhaust gas flowing in an exhaust gas flow flows through a flow-guiding element (9), which is arranged at a finite radial distance within the bellows (7), in a manner divided into a core flow and a jacket flow, and reducing agent, such as urea, is injected into the core flow by means of an injection device, **characterized**
**in that** the exhaust gas flow is divided into the core flow (16) and the jacket flow (17) by means of a strip wound hose (9), and
**in that**, when a passage is blocked on the output side, a positive pressure is produced in the jacket flow (17), thus preventing the urea from penetrating to the bellows (7).

19. Method according to Claim 18, **characterized in that** a reducing agent is injected into the core flow upstream of the flow-guiding element by an injection device arranged on the input side.

20. Method according to Claim 18 or 19, **characterized in that** urea-enriched exhaust gas flows in a core flow within the flow-guiding element.

21. Method according to Claim 18, **characterized in that** urea is injected conically into the core flow by means of the injection device.

22. Method according to Claim 18, **characterized in that** urea is injected laterally into the core flow at an angle of between 45° - 90° with respect to the centre axis by means of the injection device.

23. Method according to one of Claims 18 to 22, **characterized in that** urea-free exhaust gas flows freely in a jacket flow in an intermediate space between the flow-guiding element and the bellows and/or the outer strip wound hose, wherein urea penetrating a wall of the inner strip wound hose is flushed away.

24. Method according to Claim 18, **characterized in that**, when a passage is blocked on the output side, exhaust gas in the jacket flow flows towards the core flow via the wall of the flow-guiding element.

## Revendications

1. Élément de découplage, en particulier pour systèmes d'échappement, avec un soufflet métallique (7) ondulé et un élément de guidage de flux (9, 23) disposé à l'intérieur du soufflet (7) dont le diamètre extérieur (D1) est inférieur au diamètre intérieur (D2) du soufflet (7), l'élément de guidage de flux (9) séparant l'intérieur du soufflet (7) en une voie d'écoulement de coeur intérieure prévue pour un courant de coeur (16) du flux de gaz d'échappement et une voie d'écoulement d'enveloppe extérieure prévue pour un courant d'enveloppe (17) du flux de gaz d'échappement et avec un dispositif d'injection (14) prévu pour l'injection d'un agent réducteur, tel que de la carbamide, injecté dans le courant de coeur, **caractérisé en ce que** :
l'élément de guidage de flux prend la forme d'un tuyau flexible agrafé (9) intérieur ; et
l'élément de guidage de flux (9) est relié du côté de sortie à un flasque (18) du soufflet (7), de sorte qu'un passage prévu entre le soufflet et l'élément de guidage de flux (9) est bloqué.

2. Élément de découplage selon la revendication 1, **caractérisé en ce que** l'élément de guidage de flux est disposé à l'intérieur du soufflet (7) à une certaine distance radiale finie.

3. Élément de découplage selon la revendication 1 ou 2, **caractérisé en ce qu'**un tuyau flexible agrafé (8) extérieur est disposé à l'intérieur du soufflet (7) pour protéger le soufflet (7) du flux de gaz d'échappement chaud, son diamètre extérieur étant inférieur ou égal au diamètre intérieur (D2) du soufflet (7).

4. Élément de découplage selon l'une quelconque des revendications 1 à 3, **caractérisé en ce qu'**un espace intermédiaire (13) de forme annulaire en section transversale et dans lequel le gaz d'échappement s'écoule en un courant d'enveloppe (17) est réalisé entre l'élément de guidage de flux (9) et le soufflet (7) et/ou le tuyau flexible agrafé (8) extérieur.

5. Élément de découplage selon l'une quelconque des revendications 1 à 4, **caractérisé en ce que** l'élément de guidage de flux (9) est maintenu dans le plan coaxial à l'intérieur du soufflet (2) à l'aide de manchons (11).

6. Élément de découplage selon la revendication 5, **caractérisé en ce que** l'élément de guidage de flux (9) est maintenu du côté d'entrée et/ou du côté de sortie par respectivement au moins deux manchons (11) répartis de façon régulière sur le périmètre de l'élément de guidage de flux (9).

7. Élément de découplage selon l'une quelconque des revendications 1 à 6, **caractérisé en ce que** la longueur de l'élément de guidage de flux (9) est supérieure ou égale à la longueur du soufflet (7), de sorte que l'élément de guidage de flux (9) ressort sur l'ensemble de la longueur du soufflet (7).

8. Élément de découplage selon l'une quelconque des revendications 1 à 6, **caractérisé en ce que** la longueur de l'élément de guidage de flux (9) est inférieure à la longueur du soufflet (7).

9. Élément de découplage selon la revendication 8, **caractérisé en ce que** l'élément de guidage de flux (9) est relié du côté de sortie à un flasque (18) du soufflet (7), par complémentarité de matières, notamment par soudure, et/ou par complémentarité de formes, par le biais d'évasements et/ou de colliers.

10. Élément de découplage selon la revendication 9, **caractérisé en ce que** l'élément de guidage de flux (9) est relié du côté de sortie au flasque (18) du soufflet (7) par le biais d'une pièce tubulaire, par complémentarité de matières, notamment par soudure, et/ou par complémentarité de formes, par le biais d'évasements et/ou de colliers.

11. Élément de découplage selon la revendication 1, **caractérisé en ce qu'**un dispositif d'injection (14) est disposé, du côté d'entrée, de façon centrale devant l'élément de guidage de flux (9).

12. Élément de découplage selon la revendication 11, **caractérisé en ce que** le dispositif d'injection (14) est fixé par aspiration du côté d'entrée, à l'intérieur de l'élément de guidage de flux (9).

13. Élément de découplage selon la revendication 1, **caractérisé en ce que** le dispositif d'injection (14) est disposé en côté au niveau d'un tuyau d'échappement (22) allongé, devant l'élément de guidage de flux (9), le dispositif d'injection (14) étant réalisé au niveau du tuyau d'échappement (22) selon un angle compris entre 45° et 90°.

14. Élément de découplage selon l'une quelconque des revendications précédentes, **caractérisé en ce que** l'élément de découplage (1) est relié à au moins un tuyau d'échappement (3, 4) rigide par complémentarité de formes, par le biais d'évasements et/ou de colliers.

15. Élément de découplage selon la revendication 13, **caractérisé en ce que** l'élément de découplage (1) est relié à l'au moins un tuyau d'échappement (3,4) par complémentarité de matières, notamment par soudure.

16. Élément de découplage selon l'une quelconque des revendications précédentes, **caractérisé en ce que** le tuyau flexible agrafé (9) intérieur prend la forme d'un élément de guidage de flux et que le tuyau flexible agrafé (8) extérieur est enroulé en spirale ou comporte plusieurs segments annulaires.

17. Élément de découplage selon l'une quelconque des revendications précédentes, **caractérisé en ce qu'**un dispositif d'injection (14) est disposé du côté d'entrée, devant l'élément de guidage de flux (9), pour injecter un agent réducteur dans le courant de coeur.

18. Procédé d'introduction du gaz d'échappement d'un moteur à combustion interne au travers d'un soufflet métallique (7) ondulé, le gaz d'échappement circulant dans un flux de gaz d'échappement s'écoulant de façon séparée, par un élément de guidage de flux (9) disposé à une certaine distance radiale finie à l'intérieur du soufflet (7), en un courant de coeur et en un courant d'enveloppe et l'agent réducteur, tel que la carbamide, étant injecté dans le courant de coeur par le biais d'un dispositif d'injection, **caractérisé en ce que** :
le flux de gaz d'échappement est divisé en un courant de coeur (16) et en un courant d'enveloppe (17) par un tuyau flexible agrafé (9) ; et
une surpression se produit dans le courant d'enveloppe (17) au niveau d'un passage bloqué du côté de sortie, ce qui permet d'empêcher que la carbamide ne pénètre dans le soufflet (7).

19. Procédé selon la revendication 18, **caractérisé en ce qu'**un agent réducteur est injecté dans le courant de coeur, avant l'élément de guidage de flux, par un dispositif d'injection disposé du côté d'entrée.

20. Procédé selon la revendication 18 ou 19, **caractérisé en ce qu'**un gaz d'échappement enrichi en carbamide circule dans le courant de coeur, à l'intérieur de l'élément de guidage de flux.

21. Procédé selon la revendication 18, **caractérisé en ce que** la carbamide est injectée selon une forme conique dans le courant de coeur, à l'aide du dispositif d'injection.

22. Procédé selon la revendication 18, **caractérisé en ce que** la carbamide est injectée en côté par rapport à l'axe central dans le courant de coeur, à l'aide du dispositif d'injection, selon un angle compris entre 45° et 90°.

23. Procédé selon l'une quelconque des revendications 18 à 22, **caractérisé en ce qu'**un gaz d'échappement exempt de carbamide s'écoule librement dans le courant d'enveloppe, dans un espace intermédiaire situé entre l'élément de guidage de flux et le soufflet et/ou le tuyau flexible agrafé extérieur, une paroi du tuyau flexible agrafé intérieur évacuant la carbamide.

24. Procédé selon la revendication 18, **caractérisé en ce qu'**un gaz d'échappement circulant dans le courant d'enveloppe est évacué en direction du courant de coeur par le biais d'un passage bloqué du côté de sortie au moyen de la paroi de l'élément de guidage de flux.
